# EUROPÄISCHE PATENTSCHRIFT

(11) **EP 0 676 284 B1**
(45) Veröffentlichungstag und Bekanntmachung des Hinweises auf die Patenterteilung: **22.10.1997**
(21) Anmeldenummer: 95103735.7
(22) Anmeldetag: 15.03.1995
(51) Int. Cl.: B41F 5/24

(54) **Flexodruckmaschine, insbesondere für Mehrfarbendruck**
Flexographic printing machine particularly for multicolour printing
Machine d'impression flexographique en particulier pour l'impression en plusieurs couleurs

(30) Priorität: 24.03.1994 DE 4410132
(43) Veröffentlichungstag der Anmeldung: 11.10.1995
(73) Patentinhaber: Thimm Verpackung GmbH + Co., D-37154 Northeim (DE)
(72) Erfinder: Welschlau, Udo, Dipl.-Ing., D-37154 Northeim (DE); Christoph, Michael, Dr.-Ing., D-38687 Clausthal-Zellerfeld (DE); Becker, Wolfgang, Dipl.-Ing., D-37154 Northeim (DE)
(74) Vertreter: Rehberg, Elmar, Dipl.-Ing.

(56) Entgegenhaltungen:
- EP-A- 0 018 147
- EP-A- 0 308 367
- DE-A- 4 100 871

## Beschreibung

Die Erfindung bezieht sich auf eine Flexodruckmaschine, insbesondere für Mehrfarbendruck, mit mindestens einem Druckwerk, das einen Maschinenrahmen, darin gelagerte Umlenkrollen, einen in vorzugsweise ortsfest im Maschinenraum angeordneten Lagern aufgenommenen Gegendruckzylinder zur Führung der zu bedruckenden Bahn, einen Stützzylinder, zwei dazu koaxial vorgesehene Stifträder und mindestens einen Spannzylinder aufweist, um die ein mindestens ein Klischee tragendes und mit Perforationen für die Stifträder versehenes Endlosband geführt ist, wobei eine dem Klischee des Endlosbandes zugeordnete Farbübertragungseinrichtung, ein über die Stifträder auf das Endlosband einwirkender Antrieb und ein über den gegenüber den Stifträdern frei drehbaren Stützzylinder auf das Endlosband einwirkender Zusatzantrieb zum Verhindern des Überspringens der Perforationen des Endlosbandes gegenüber den Stifträdern vorgesehen sind. Solche Flexodruckmaschinen werden insbesondere in der Verpackungstechnik eingesetzt, wobei die zu bedruckende Bahn aus Papier, Karton, Aluminiumfolie, Kunststoffolie o. dgl. bestehen kann. Eine solche Flexodruckmaschine für Mehrfarbendruck weist mindestens jeweils ein Druckwerk je Farbe auf.

Eine Flexodruckmaschine der eingangs beschriebenen Art ist aus der EP-PS 18 147 bekannt. Die zu bedruckende Bahn wird über Umlenkrollen am Maschinenrahmen und über einen Gegendruckzylinder je Druckwerk geführt. Der Gegendruckzylinder ist zu Anstellzwecken im Maschinenrahmen verschiebbar gelagert, was sich ungünstig auf die Bahnspannungsverhältnisse auswirkt, jedoch andererseits den Vorteil erbringt, daß die Einheit aus Stützzylinder und Stifträdern ortsfest drehbar im Maschinenrahmen gelagert werden kann. Dem Gegendruckzylinder gegenüber-liegend ist diese Einheit aus einem Stützzylinder und zwei koaxial vorgesehenen Stifträdern ortsfest, aber Stützzylinder und beide mechanisch miteinander verbundene Stifträder unabhängig voneinander drehbar vorgesehen, über die ein Endlosband geführt ist, welches mit mindestens einem, oft aber mit einer Vielzahl von Klischees versehen ist. Für das Endlosband ist ein erster formschlüssiger Antrieb vorgesehen, der über beide Stifträder auf das Endlosband einwirkt, indem die Stifträder drehfest miteinander verbunden sind und die Stifte der Stifträder in Perforationen im Endlosband zum Zwecke der Registerhaltung eingreifen. Beim Hindurchführen der auf dem Endlosband befindlichen Klischees durch den Spalt zwischen Stützzylinder und Gegendruckzylinder bzw. zu bedruckender Bahn entsteht eine Aufwölbung in dem nachgiebigen Material des Klischees und damit eine Formänderungsarbeit bzw. eine nach rückwärts gerichtete Formänderungskraft. Diese Formänderungskraft, die auch als Widerstandskraft des Klischees bezeichnet werden kann, tritt nur beim Drucken auf, nicht dagegen dann, wenn zwischen Klischee und zu bedruckender Bahn ein Abstand vorliegt, wie es im Zustand des Nicht-Druckens gegeben ist. Diese Formänderungskraft ändert sich beim Hindurchtreten des Klischees durch den Druckspalt entsprechend der Ausbildung des Klischees. Diese Formänderungskraft kann in einem bestimmten Betriebszustand während des Druckens größer sein oder werden als die vermittels des Antriebes über die Stifte der Stifträder auf das Endlosband maximal übertragbare Antriebskraft. In einem solchen Fall wird dies dazu führen, daß die Perforationen des Endlosbandes gegenüber den Stifträdern überspringen, wodurch selbstverständlich die Passergenauigkeit verlorengeht und das Druckergebnis unbrauchbar wird. Um dieses Problem zu lösen, wird bei der bekannten Flexodruckmaschine ein Zusatzantrieb, also ein Antrieb, der zusätzlich zu dem über die Stifträder formschlüssig auf das Endlosband übertragene Drehmoment sein Drehmoment über Reibschluß auf das Endlosband überträgt, vorgeschlagen. Dieser Zusatzantrieb wirkt auf den Stützzylinder als Antriebswalze auf das Endlosband ein, wobei der Stützzylinder gegenüber den beiden Stifträdern an sich frei drehbar gelagert ist. Da die nach rückwärts gerichtete Formänderungsarbeit während des Druckens beim Umlauf des Endlosbandes nur dann auftritt, wenn sich ein Klischee im Druckspalt befindet, an welchem die Formänderungsarbeit auftritt, es aber durchaus einem häufig vorkommenden Fall entspricht, daß das Klischee über den Umfang des Endlosbandes nicht durchgehend vorgesehen ist, entstehen beim Drucken Zeiten, in denen auch die Formänderungskraft verschwindet. Auch während des Durchtritts des Klischees durch den Druckspalt ändert sich die Formänderungsarbeit. Die Größe der Formänderungsarbeit ist auch von der jeweils im Druckspalt befindlichen Druckfläche des Klischees abhängig. Um dieser sich ändernden Formänderungskraft Rechnung zu tragen, ist bei der bekannten Flexodruckmaschine eine komplizierte Regeleinrichtung vorgesehen. Diese Regeleinrichtung besitzt Fühlerelemente zum kontinuierlichen Erfassen einer zumindest der Formänderungskraft proportionalen Größe, die in den Antrieb im Bereich der Stifträder eingeschaltet sind. Die Meßdaten müssen über Schleifringe weitergeleitet werden. Die Fühlerelemente basieren auf einer Kraft- bzw. Drehmomentmessung mit Hilfe von Dehnungsmeßstreifen. Zu der Regeleinrichtung gehört weiterhin eine Kupplung und eine Bremse, die Bestandteil einer Regelschleife sind und über die der Zusatzantrieb auf den Stützzylinder regelnd beeinflußt wird. Der Zusatzantrieb wird vom Maschinenantrieb abgenommen. Auch der Antrieb über die Stifträder wird vom Maschinenantrieb abgeleitet. Bei dieser bekannten Flexodruckmaschine wird die Einheit aus Stifträdern und Stützzylinder gebildet, die an sich gegeneinander verdrehbar sind, wobei der Antrieb über die Stifträder gemeinsam und der Zusatzantrieb über den Stützzylinder allein in das Endlosband eingeleitet werden. Es ist nachteilig, daß die Einbringung des Antriebes einerseits und des Zusatzantriebes andererseits bei der koaxialen Bauweise zwischen Stifträdern und Stützzylinder und infolge der dort gegebenen beengten Verhältnisse nicht einfach zu realisieren ist. Weiterhin liegen diese empfindlichen Teile und insbesondere die Fühlerelemente der Regeleinrichtung in einem Bereich der Flexodruckmaschine, in dem sie Waschwasser und anderen Reinigungsmitteln und auch der Farbe ausgesetzt sind. Zudem ist die mechanische Kopplung der Stifträder über den gemeinsamen Antrieb verschleißanfällig, was sich negativ auf die Registerhaltigkeit auswirken kann.

Aus der EP-OS 308 367 ist eine Flexodruckmaschine bekannt, bei der der Gegendruckzylinder bereits ortsfest im Maschinenrahmen gelagert ist, so daß sich bei einem Anstellvorgang die Bahnspannungsverhältnisse vorteilhaft nicht ändern. Allerdings setzt dies voraus, daß der Stützzylinder gegenüber dem Maschinenrahmen zu Anstellzwecken beweglich vorgesehen ist. Die Lager des Stützzylinders sind in wenigstens zwei Richtungen und die Lager des Spannzylinders in wenigstens einer Richtung im Maschinenrahmen verschiebbar angeordnet. Es sind zwei Antriebsaggregate für den Spannzylinder einerseits und für den Stützzylinder andererseits vorgesehen, wobei es offen bleibt, ob und wie diese beiden Antriebe aufeinander abgestimmt sind. Darüberhinaus ist noch ein Maschinenantrieb vorgesehen, über welchen der Gegendruckzylinder angetrieben wird.

Die DE-OS 41 00 871 zeigt eine Flexodruckmaschine mit einem ebenfalls ortsfest im Maschinenrahmen gelagerten Gegendruckzylinder. Unter Vermeidung einer komplizierten Regeleinrichtung sind ein Antrieb über die Stifträder und ein Zusatzantrieb für das Endlosband aufeinander abgestimmt. Der Zusatzantrieb wird über den Spannzylinder auf das Endlosband aufgebracht. Der Stützzylinder ist hingegen freilaufend ausgebildet, verfügt also über keinen Antrieb. Es ist eine Stelleinrichtung für die Einsteuerung des Zusatzantriebs vorgesehen, über die eine auf das Endlosband einwirkende Zusatzkraft so einsteuerbar ist, daß sie einerseits beim Drucken größer als die Differenz zwischen der nach rückwärts gerichteten Formänderungskraft beim Durch-tritt des Klischees durch den Spalt zwischen Bahn und Stützzylinder und der maximal von den Stifträdern auf das Endlosband übertragenen Kraft und andererseits beim Nicht-Drucken kleiner als die maximal von den Stifträdern auf das Endlosband übertragbare Kraft ist.

In vielen Fällen wird jedoch das auf dem Endlosband befindliche Klischee nicht symmetrisch zu vertikalen Längsmittelebene der Flexodruckmaschine ausgebildet bzw. aufgebracht sein, hieraus resultiert eine unterschiedlich große Beanspruchung der Perforation auf der einen Seite der Maschine gegenüber der Perforation auf der anderen Seite der Maschine. Das Stiftrad auf der einen Seite wird einen größeren Anteil des Antriebsmomentes als das Stiftrad auf der anderen Seite übertragen, um die jeweiligen Anteile der Formänderungsarbeit zu überwinden. Da das Endlosband mit den aufgebrachten Klischees einen quasielastischen Körper darstellt, wirkt sich eine ungleichmäßige Beanspruchung bzw. ein ungleichmäßiger Antrieb infolge relativer Winkellagenverdrehung nachteilig auf die Registerhaltigkeit rechts und links aus. In der Folge können sich ungleichmäßige Auflagen (Lochlaibungsdruck) im Bereich der Perforationen rechts und links an den beiden Stifträdern ergeben. Auch ein ungleichmäßiger Verschleiß stellt sich ein, wodurch die Probleme nur noch größer werden. Dies kann letztendlich dazu führen, daß das stärker belastete Stiftrad gegenüber den zugehörigen Perforationen des Endlosbandes überspringt, so daß in der Folge ein unbrauchbares Druckergebnis entsteht.

Der Erfindung liegt daher die Aufgabe zugrunde, eine Flexodruckmaschine der eingangs beschriebenen Art mit mindestens einem Druckwerk, vorzugsweise jedoch mit mehreren Druckwerken für Mehrfarbendruck, bereitzustellen, mit dem im Verbund mit weiteren gleichartigen Druckwerken mit verbesserter Registerhaltigkeit gedruckt werden kann, und zwar ohne daß die Gefahr besteht, daß die Grenze des Überspringens eines Stiftrades gegenüber seinen Perforationen am Endlosband besteht.

Erfindungsgemäß wird dies bei der Flexodruckmaschine der eingangs beschriebenen Art dadurch erreicht, daß die beiden Stifträder frei gegeneinander verdrehbar gelagert sind, daß der Antrieb für die beiden Stifträder in zwei separat steuerbare Teilantriebe aufgeteilt ist, daß eine Meßeinrichtung für die momentanen Winkellagen der beiden Stifträder zueinander und die momentanen Antriebsmomente der beiden Teilantriebe zueinander vorgesehen ist, und daß eine Regeleinrichtung vorgesehen ist, die einerseits zum Ausregeln gleich großer Antriebsmomente über die beiden Teilantriebe für die Stifträder ausgebildet ist und andererseits - bei Überschreitung eines Grenzwertes dieser vorgenannten Antriebsmomente - zum Einleiten eines an die Erfordernisse angepassten Zusatzmomentes über den Zusatzantrieb des Stützzylinders auf das Endlosband dient.

Die Erfindung geht von der Erkenntnis aus, darauf hinzuwirken, daß über beide Stifträder im wesentlichen jeweils gleich große Antriebsteile auf die beiden Perforationen des Endlosbandes übertragen werden. Sobald das über das eine Stiftrad auf die eine Perforation des Endlosbandes infolge unsymmetrisch zur vertikalen Längsmittelebene der Flexodruckmaschine anfallender und zu überwindender Formänderungsarbeit auf Kosten des über das andere Stiftrad zu übertragenden Antriebsmomentes ansteigt, erfolgt eine Ausregelung derart, daß das größere Antriebsmoment verkleinert und das kleinere Antriebsmoment vergrößert wird, um die beiden rechts und links übertragenen Antriebsmomente möglichst schnell wieder auf einen gleich großen Wert zu bringen. Dieser gleich große Wert kann und wird im Laufe des Durchtrittes eines Klischees durch den Druckspalt schwanken, also selbst zeitlich größer und kleiner werden. Das insgesamt über die Stifträder zu übertragende Antriebsmoment wird insoweit auf zwei Teilantriebsmomente aufgeteilt, so daß bei einem Anwachsen des Gesamtantriebsmomentes der Stifträder jedes Teilantriebsmoment nur um den halben Betrag anwächst. Dies erbringt den Vorteil, daß der Grenzwert, bei dem die Stifträder an den Perforationen überspringen, bei ansteigender Formänderungsarbeit sehr viel später erst erreicht wird. Die Gefahr des Überspringens der Stifträder ist damit erheblich gemindert. Voraussetzung für diese Arbeitsweise ist natürlich, daß die beiden Stifträder nicht mehr wie bisher mechanisch durch einen gemeinsamen Antrieb gekoppelt sind, sondern daß zwei separat steuerbare Teilantriebe, jeweils für nur eines der beiden Stifträder vorgesehen sind. Über die Meßeinrichtung werden die momentanen Winkellagen der beiden Stifträder zueinander kontinuierlich überwacht. Eine unsymmetrisch zur vertikalen Längsmittelebene auftretende Formänderungsarbeit äußert sich in einer Abweichung der momentanen Winkellagen der beiden Stifträder zueinander. In der Folge würden sich unterschiedliche Antriebsmomente der beiden Teilantriebe einstellen. Die Regeleinrichtung sorgt jedoch dafür, daß dem entgegengewirkt wird, bis die beiden Antriebsmomente über die beiden Teilantriebe für die Stifträder wiederum gleich groß sind. Da das Endlosband mit dem aufgebrachten Klischee als ein quasielastischer Körper anzusehen ist, ist diese Ausregelung möglich, und es ergeben sich gleichmäßige Belastungen im Bereich der Perforationen an den Stifträdern rechts und links. Der Lochlaibungsdruck rechts und links ist gleich, und auch der Verschleiß wird sich gleichmäßig einstellen, so daß sich insgesamt auch eine wesentlich erhöhte Lebensdauer des Endlosbandes mit dem Klischee ergibt. Erstaunlich und signifikant ist dabei jedoch vor allen Dingen die Verbesserung der Passergenauigkeit. Änderungen der Winkellagen rechts und links zueinander werden immer wieder ausgeglichen und beseitigt, so daß sich diese nicht negativ als Passerverschlechterung auf die nachfolgenden Druckwerke auswirken können. Es resultiert eine bessere Druckqualität. Durch die Maßnahme, den Lochlaibungsdruck hinsichtlich eines Grenzwertes bei den Antriebsmomenten rechts und links nicht zu überschreiben und ein angepaßtes Zusatzmoment, also jeweils entsprechend den Erfordernissen, über den Zusatzantrieb des Stützzylinders auf das Endlosband einzubringen, wird eine erhebliche Sicherheitsschwelle eingehalten.

Die beiden Teilantriebe zur Synchronisation der momentanen Winkellagen der beiden Stifträder können durch eine elektrische Welle miteinander verbunden sein, wie sie auch in der Drucktechnik bekannt ist. Damit stehen die beiden Stifträder drehwinkelsynchron miteinander in Verbindung. Eine mechanische Kopplung zwischen den beiden Stifträdern kommt vorteilhaft in Fortfall.

Die beiden Teilantriebe können jeweils einen Elektromotor aufweisen, mit dem jeweils ein Drehgeber als Bestandteil der Meßeinrichtung zur Feststellung der momentanen Winkellagen der beiden Stifträder verbunden ist. Bei diesen Elektromotoren handelt es sich insbesondere um digital gesteuerte Einzelmotore, die auch untereinander je Druckwerk über elektrische Wellen drehwinkelsynchron in Verbindung stehen können. Die neue Antriebskonzeption eliminiert das gesamte aufwendige und störanfällige System aus dem Stand der Technik. Mit der neuen Meßeinrichtung werden die momentanen Antriebsmomente der beiden Stifträder über je eine Einrichtung zum Messen der momentanen Stromaufnahme jedes der beiden Elektromotore unmittelbar gemessen. Die Stromaufnahme ist proportional zu dem Antriebsmoment und kann insoweit unmittelbar gemessen und für Regelzwecke weiterverarbeitet werden. Das jeweilige Antriebsmoment entspricht dem Teilmoment, welches über das Stiftrad auf die jeweilige Perforation des Endlosbandes übertragen wird. Auch die Regeleinrichtung ist digital ausgebildet. Sie regelt den Elektromotor für das rechte Stiftrad und den Elektromotor für das linke Stiftrad in ihrer relativen Winkellage zueinander so aus, bis eine gleichgewichtige Momentenaufteilung erreicht ist.

Einer der beiden Teilantriebe für die beiden Stifträder ist als Führungsantrieb für die Regeleinrichtung vorgesehen, während der andere Teilantrieb als Nachfolgeantrieb ausgebildet ist. Bei Abweichungen voneinander werden die beiden Antriebe immer gegenläufig gerichtet. Es ist an sich gleichgültig, welchen der beiden Teilantriebe man als Führungsantrieb benutzt und welchen als Nachfolgeantrieb. Sinnvoll ist es jedoch, daß der als Führungsantrieb dienende Teilantrieb koaxial zu der gemeinsamen Achse der Stifträder und des Stützzylinders angeordnet ist, damit ein möglichst kurzer Antriebsweg für den Führungsantrieb genutzt werden kann.

Der Zusatzantrieb für den Stützzylinder kann koaxial zu der gemeinsamen Achse der Stifträder und des Stützzylinders vorgesehen sein und einen Elektromotor aufweisen, mit dem als Bestandteil der Meßeinrichtung ein Drehgeber verbunden ist, wobei der als Nachfolgeantrieb dienende Teilantrieb versetzt zur gemeinsamen Achse der Stifträder und des Stützzylinders vorgesehen ist. An sich könnte man die Lage und den Ansatzpunkt des Zusatzantriebes und des Nachfolgeantriebes, die auf der gleichen Seite der Maschine angeordnet sind, gegeneinander auch vertauschen, um eine besonders schnelle Eingriffsmöglichkeit für den Zusatzantrieb zu haben, der ja das Überspringen der Stifträder verhindern soll, erscheint es sinnvoll, den Zusatzantrieb koaxial anzuordnen und hinsichtlich des Nachfolgeantriebes eine zusätzliche Übertragungsstufe zur Überbrückung der parallelen Achsen vorzusehen.

Der Stützzylinder und/oder der Spannzylinder kann zur Verringerung des Durchmessers und des Massenträgheitsmomentes im wesentlichen aus einem Kohlefaserverbundwerkstoff bestehen. Damit verringert sich das Massenträgheitsmoment um etwa 80 %, was die Grundlage für eine raschere Regelung ist. Die Verringerung des Durchmessers führt auch zur Herabsetzung der minimalen Länge des Endlosbandes und damit vielfach zur Reduzierung der Klischeekosten bei Mehrfach-Drucknutzen in Laufrichtung des Druckwerks.

Für mehrere Druckwerke, wie sie üblicherweise bei einer Flexodruckmaschine für Mehrfarbendruck vorkommen, ist eine übergeordnete weitere Regeleinrichtung vorgesehen, über die die Drehgeber der als Führungsantriebe dienenden Teilantriebe der Druckwerke miteinander, die Drehgeber der als Nachfolgeantriebe dienenden Teilantriebe der Druckwerke miteinander und die Drehgeber der Zusatzantriebe der Druckwerke miteinander verbunden sind.

Die Erfindung wird anhand eines bevorzugten Ausführungsbeispieles weiter erläutert und beschrieben. Es zeigen:
- Figur 1: die Darstellung der wesentlichen Teile eines Druckwerkes, teilweise geschnitten,
- Figur 2: die beispielsweise rechte Seite eines Druckwerks in vergrößernder Darstellung,
- Figur 3: die beispielsweise linke Seite eines Druckwerkes in vergrößernder Darstellung,
- Figur 4: einen Vertikalschnitt durch ein Druckwerk mit seinen wesentlichen Teilen und
- Figur 5: die wesentlichen Elemente einer Regeleinrichtung eines Druckwerkes sowie der Flexodruckmaschine.

Figur 1 läßt schematisch einen Maschinenrahmen 1 eines Druckwerks 2 erkennen. Im Maschinenrahmen 1 ist ein Stützzylinder 3 in zu Anstellzwecken verschiebbaren Lagern drehbar gelagert. Der Stützzylinder 3 weist eine der Arbeitsbreite des Druckwerkes 2 bzw. der Flexodruckmaschine entsprechende Breite auf. Links von dem Stützzylinder 3 ist ein Stiftrad 4 und rechts von dem Zylinder 3 ein Stiftrad 5 vorgesehen. Die Stifträder 4 und 5 sind sowohl gegeneinander wie auch gegenüber dem Stützzylinder 3 drehbar.

Wie Figur 4 erkennen läßt, ist dem Stützzylinder 3 ein Gegendruckzylinder 6 zugeordnet, der in vorzugsweise ortsfest im Maschinenrahmen 1 angeordneten Lagern aufgenommen ist. Um Umlenkrollen 7 und den Gegendruckzylinder 6 ist die zu bedruckende Bahn 8 geführt, die gemäß Pfeil 9 durch das Druckwerk läuft. Dem Stützzylinder 3 und den Stifträdern 4 und 5 ist ein Spannzylinder 10 zugeordnet. Um den Stützzylinder 3 und die Stifträder 4 und 5 einerseits sowie um den Spannzylinder 10 andererseits ist ein Endlosband 11 geschlungen, welches mit Klischees in einfachem oder mit mehrfachem Nutzen besetzt ist. Je nach der Länge des Endlosbandes 11 ist der Spannzylinder 10 auf einen entsprechenden Abstand zum Stützzylinder 3 verfahrbar bzw. einstellbar. In strichpunktierter Linienführung ist der Spannzylinder 10' dargestellt, wie er bei einem Endlosband 11 minimaler Länge eingestellt wird. Da der Gegendruckzylinder 6 vorzugsweise ortsfest im Maschinenrahmen 1 gelagert ist, ist die Einheit aus Stützzylinder 3, Stifträdern 4, 5 und Spannzylinder 10 über eine Trageinrichtung 12 gehalten und zu Anstellzwecken etwa um das Maß e verschiebbar. Jedes Druckwerk besitzt eine Farbübertragungseinrichtung 13 mit einer Rasterwalze 14 und einem Rakel 15. Eine zweite Rasterwalze 16 kann auf einem Schwenkarm 17 gelagert sein.

Dem z. B. rechts angeordneten Stiftrad 5 (Figur 1) ist ein erster Teilantrieb 18 zugeordnet, der separat steuer- bzw. regelbar ausgebildet ist. Der Teilantrieb 18 dient nur zum Antrieb des Stiftrades 5. Der Teilantrieb 18 weist einen Elektromotor 19 und einen Drehgeber 20 auf, der die Winkellage des Stiftrades 5 überwacht. Der Drehgeber 20 ist Bestandteil einer Meßeinrichtung 21 zur Feststellung der momentanen Winkellage des Stiftrades 5. Weiterhin ist eine Meßeinrichtung 22 für das momentane Antriebsmoment des Stiftrades 5 vorgesehen. Der Teilantrieb 18 ist hier als Führungsantrieb vorgesehen, weil er koaxial zu der gemeinsamen Achse 23 des Stützzylinders 3 und der Stifträder 4, 5 vorgesehen ist.

Ebenso wie der Teilantrieb 18 dem Stiftrad 5 zugeordnet ist, ist ein Teilantrieb 24 für das Stiftrad 4 vorgesehen. Der Teilantrieb 24 weist wiederum einen Elektromotor 25 und einen Drehgeber 26 auf. Dem Teilantrieb 24 ist eine Meßeinrichtung 27 zur Feststellung der momentanen Winkellage des Stiftrades 4 sowie eine Meßeinrichtung 28 für das momentane Antriebsmoment des Stiftrades 5 zugeordnet. Die Achse 29 des Teilantriebes 24 ist versetzt zur Achse 23 vorgesehen. Um den Teilantrieb 24 auf das Stiftrad 4 zu bringen, ist eine Getriebestufe 30, die einen Riemen 31 aufweisen kann, in der aus den Figuren 1 und 3 ersichtlichen Weise vorgesehen.

Koaxial zur Achse 23 ist ein Zusatzantrieb 32 vorgesehen, der ausschließlich dem Stützzylinder 3 zugeordnet ist. Der Zusatzantrieb 32 weist einen Elektromotor 33 und einen Drehgeber 34 auf. Auch der Zusatzantrieb 32 verfügt über eine Meßeinrichtung 35 zur Feststellung des momentanen Zusatzdrehmomentes des Stützzylinders 3. Eine weitere Meßeinrichtung 36 an dem Zusatzantrieb 32 dient zur Erfassung des momentanen Antriebsmomentes, welches über den Stützzylinder 3 auf das Endlosband 11 übertragen wird.

Figur 5 läßt erkennen, wie die Elektromotore 25, 33 des Teilantriebes 24 und des Zusatzantriebes 32 mit einer Regeleinrichtung 37 verbunden sind, die dem einzelnen Druckwerk Zugeordnet ist. Von den Meßeinrichtungen 21 und 22 des als Führungsantrieb ausgebildeten Teilantriebes 18 führt eine elektrische Leitung 38 zur Regeleinrichtung 37, von der aus die Nachregelung des Teilantriebes 24 und des Zusatzantriebes 32 erfolgt. Eine elektrische Leitung 39 führt von einer übergeordneten Regeleinrichtung 40 für die gesamte Flexodruckmaschine zu dem Elektromotor 19 des Teilantriebes 18. Es versteht sich, daß die Teilantriebe 18 und 24 auch ihre Funktion tauschen können. Es ist jedoch sinnvoll, den genaueren Teilantrieb als Führungsantrieb zu wählen, nämlich den Teilantrieb, der nicht über eine Getriebestufe zur Überbrückung einer Anordnung mit versetzten Achsen erforderlich ist. Eine Leitung 41 führt von den Meßeinrichtungen 21 und 22 des Teilantriebes 18 zu der übergeordneten Regeleinrichtung 40. Die Meßeinrichtungen 21, 22, 27, 28, 35, 36 dienen zum Erfassen der jeweiligen Winkellagen bzw. der jeweiligen Drehmomente. Die Regeleinrichtung 37 jedes Druckwerkes regelt diese Winkellagen und Drehmomente relativ zueinander. Die übergeordnete Regeleinrichtung 40 regelt nicht nur die relativen Winkellagen und die Drehmomente untereinander, sondern auch noch die Druckgeschwindigkeit durch die gesamte Flexodruckmaschine. Zur Verdeutlichung eines zweiten Druckwerkes sind nur die Leitungen 39' und 41' angedeutet. Es versteht sich, daß die übrigen Bestandteile ebenso vorgesehen sind, wie es anhand der Regeleinrichtung und Anordnung für das erste Druckwerk beschrieben worden ist. Weitere Druckwerke, z. B. 2', sind entsprechend der Anzahl der Druckwerke an die übergeordnete Regeleinrichtung 40 angeschlossen, wie dies in Figur 5 angedeutet ist.

### BEZUGSZEICHENLISTE

- 1: - Maschinenrahmen
- 2: - Druckwerk
- 3: - Stützzylinder
- 4: - Stiftrad
- 5: - Stiftrad
- 6: - Gegendruckzylinder
- 7: - Umlenkrolle
- 8: - Bahn
- 9: - Pfeil
- 10: - Spannzylinder
- 11: - Endlosband
- 12: - Trageinrichtung
- 13: - Farbübertragungseinrichtung
- 14: - Rasterwalze
- 15: - Rakel
- 16: - Rasterwalze
- 17: - Schwenkarm
- 18: - Teilantrieb
- 19: - Elektromotor
- 20: - Drehgeber
- 21: - Meßeinrichtung
- 22: - Meßeinrichtung
- 23: - Achse
- 24: - Teilantrieb
- 25: - Elektromotor
- 26: - Drehgeber
- 27: - Meßeinrichtung
- 28: - Meßeinrichtung
- 29: - Achse
- 30: - Getriebestufe
- 31: - Riemen
- 32: - Zusatzantrieb
- 33: - Elektromotor
- 34: - Drehgeber
- 35: - Meßeinrichtung
- 36: - Meßeinrichtung
- 37: - Regeleinrichtung
- 38: - Leitung
- 39: - Leitung
- 40: - Regeleinrichtung
- 41: - Leitung

## Patentansprüche

1. Flexodruckmaschine, insbesondere für Mehrfarbendruck, mit mindestens einem Druckwerk (2), das einen Maschinenrahmen (1), darin gelagerte Umlenkrollen (7), einen in vorzugsweise ortsfest im Maschinenrahmen (1) angeordneten Lagern aufgenommenen Gegendruckzylinder (6) zur Führung der zu bedruckenden Bahn (8), einen Stützzylinder (3), zwei dazu koaxial vorgesehene Stifträder (4, 5) und mindestens einen Spannzylinder (10) aufweist, um die ein mindestens ein Klischee tragendes und mit Perforationen für die Stifträder (4, 5) versehenes Endlosband (11) geführt ist, wobei eine dem Klischee des Endlosbandes (11) zugeordnete Farbübertragungseinrichtung (13), ein über die Stifträder (4, 5) auf das Endlosband (11) einwirkender Antrieb und ein über den gegenüber den Stifträdern frei drehbaren Stützzylinder (3) auf das Endlosband (11) einwirkender Zusatzantrieb (32) zum Verhindern des Überspringens der Perforationen des Endlosbandes (11) gegenüber den Stifträdern (4, 5) vorgesehen sind, dadurch gekennzeichnet, daß die beiden Stifträder (4, 5) frei gegeneinander verdrehbar gelagert sind, daß der Antrieb für die beiden Stifträder (5, 4) in zwei separat steuerbare Teilantriebe (18, 24) aufgeteilt ist, daß eine Meßeinrichtung (21, 27, 22, 28) für die momentanen Winkellagen der beiden Stifträder (5, 4) zueinander und die momentanen Antriebsmomente der beiden Teilantriebe (18, 24) zueinander vorgesehen ist, und daß eine Regeleinrichtung (37) vorgesehen ist, die einerseits zum Ausregeln gleich großer Antriebsmomente über die beiden Teilantriebe (18, 24) für die Stifträder (5, 4) ausgebildet ist und andererseits - bei Überschreitung eines Grenzwertes dieser vorgenannten Antriebsmomente - zum Einleiten eines an die Erfordernisse angepassten Zusatzmomentes über den Zusatzantrieb (32) des Stützzylinders (3) auf das Endlosband (11) dient.

2. Flexodruckmaschine nach Anspruch 1, dadurch gekennzeichnet, daß die beiden Teilantriebe (18, 24) zur Synchronisation der momentanen Winkellagen der beiden Stifträder (5, 4) durch eine elektrische Welle miteinander verbunden sind.

3. Flexodruckmaschine nach Anspruch 1 oder 2, dadurch gekennzeichnet, daß die beiden Teilantriebe (18, 24) jeweils einen Elektromotor (19, 25) aufweisen, mit dem jeweils ein Drehgeber (20, 26) als Bestandteil der Meßeinrichtung (21, 27) zur Feststellung der momentanen Winkellagen der beiden Stifträder (5, 4) verbunden ist.

4. Flexodruckmaschine nach einem der Ansprüche 1 bis 3, dadurch gekennzeichnet, daß als Meßeinrichtung (22, 28) für die momentanen Antriebsmomente der beiden Stifträder (5, 4) je eine Einrichtung zum Messen der momentanen Stromaufnahme jedes der beiden Elektromotore (19, 25) vorgesehen ist.

5. Flexodruckmaschine nach einem der Ansprüche 1 bis 4, dadurch gekennzeichnet, daß einer (18) der beiden Teilantriebe (18, 24) für die beiden Stifträder (5, 4) als Führungsantrieb für die Regeleinrichtung (37) vorgesehen ist, während der andere Teilantrieb (24) als Nachfolgeantrieb ausgebildet ist.

6. Flexodruckmaschine nach Anspruch 5, dadurch gekennzeichnet, daß der als Führungsantrieb dienende Teilantrieb (18) koaxial zu der gemeinsamen Achse (23) der Stifträder (4, 5) und des Stützzylinders (3) angeordnet ist.

7. Flexodruckmaschine nach einem der Ansprüche 1 bis 6, dadurch gekennzeichnet, daß der Zusatzantrieb (32) für den Stützzylinder (3) koaxial zu der gemeinsamen Achse (23) der Stifträder (4, 5) und des Stützzylinders (3) vorgesehen ist und einen Elektromotor (33) aufweist, mit dem als Bestandteil der Meßeinrichtung (35) ein Drehgeber (34) verbunden ist, und daß der als Nachfolgeantrieb dienende Teilantrieb (24) versetzt zur gemeinsamen Achse (23) der Stifträder (4, 5) und des Stützzylinders (3) vorgesehen ist.

8. Flexodruckmaschine nach einem der Ansprüche 1 bis 7, dadurch gekennzeichnet, daß der Stützzylinder (3) und/oder der Spannzylinder (10) zur Verringerung des Durchmessers und des Massenträgheitsmomentes im wesentlichen aus einem Kohlefaserverbundwerkstoff besteht.

9. Flexodruckmaschine nach einem der Ansprüche 1 bis 8, dadurch gekennzeichnet, daß für mehrere Druckwerke (2) eine übergeordnete weitere Regeleinrichtung (40) vorgesehen ist, über die die Drehgeber (20) der als Führungsantriebe dienenden Teilantriebe (18) der Druckwerke (2) miteinander, die Drehgeber (26) der als Nachfolgeantriebe dienenden Teilantriebe (24) der Druckwerke (2) miteinander und die Drehgeber (34) der Zusatzantriebe (32) der Druckwerke miteinander verbunden sind.

## Claims

1. A flexographic printing machine, especially a belt-type printing machine for a plurality of colours, comprising at least one printing station (2) containing a frame (1), idler rolls (7) arranged in bearings therein, an impression cylinder (6) for guiding a continuous web (8) to be printed arranged in preferably fixed bearings on the frame (1), a plate cylinder (3), two sprocket wheels (4, 5) coaxially mounted and at least one tensioning cylinder (10), around which an endless belt (11) extends having at least one flexible printing plate and being provided with perforations for the sprocket wheels (4, 5), wherein an inking assembly (13) allocated to the flexible printing plate of the belt (11), a drive acting upon the sprocket wheels (4, 5) to the belt (11) and an additional single drive (32) acting upon the plate cylinder (3) to the belt (11) for the purpose of avoiding the jump movement between the perforations of the belt and the pins of the sprocket wheels are provided, **whereby** the two sprocket wheels (4, 5) are idler rollers against each other, the drive of the sprocket wheels (4, 5) is divided into two separately controllable partial drives (18, 24), measuring devices (21, 27, 22, 28) for determining the instantaneous angular positions of the two sprocket wheels (5, 4) against each other and the instantaneous driving torques of the two partial drives (18, 24) are provided, and controlling means (37) for the controlling of driving torques equal to each other via the two partial drives (18, 24) to the sprocket wheels (5, 4) each and, in case of overriding a limit of these equal driving torques, of an additional torque adapted to the amount of overriding and to be transmitted by the additional single drive (32) of the plate cylinder (3) to the endless belt (11).

2. The flexographic printing machine of claim 1, **whereby** the two partial drives (18, 24) are connected to each other by an electric shaft for the purpose of synchronising the instantaneous angular positions of the sprocket wheels (5, 4).

3. The flexographic printing machine of claim 1 or 2, **whereby** the two partial drives (18, 24) each comprises a single motor (19, 25), with an encoder (20, 26) each being part of the measuring devices (21, 27) connected for detecting the instantaneous angular positions of the two sprocket wheels (5, 4).

4. The flexographic printing machine of claims 1 to 3, **whereby** a measuring device for detecting the instantaneous current consumption of each of the two single motors (19, 25) is provided as the measuring device (22, 28) for detecting the instantaneous driving torques of the two sprocket wheels (5, 4).

5. The flexographic printing machine of claims 1 to 4, **whereby** one (18) of the two partial drives (18, 24) for the two sprocket wheels (5, 4) is provided as a leading drive for the controlling means (37) and the other partial drive (24) is a follower drive.

6. The flexographic printing machine of claim 5, **whereby** the partial drive (18) serving as the leading drive is coaxially mounted to the common axis (23) of the sprocket wheels (4, 5) and the plate cylinder (3).

7. The flexographic printing machine of claims 1 to 6, **whereby** the additional single drive (32) for the plate cylinder (3) is coaxially mounted to the common axis (23) of the sprocket wheels (4, 5) and the plate cylinder (3) and comprises a single drive (33), to which an encoder (34) as a part of the measuring device (35) is connected, the partial drive (24) serving as a follower single drive being mounted in parallel and spaced apart from the common axis (23) of the sprocket wheels (4, 5) and the plate cylinder (3).

8. The flexographic printing machine of claims 1 to 7, **whereby** the plate cylinder (3) and/or the tensioning cylinder (10) considerably are made out of carbon fibre material to decrease the diameter and the mass moment of inertia.

9. The flexographic printing machine of claims 1 to 8, **whereby** a controlling means (40) of a higher order is provided for a plurality of printing stations (2), upon which first the encoders (20) of the partial drives (18) serving as leading drives of the printing stations (2), second the encoders (26) of the partial drives (24) serving as follower drives of the printing stations (2) and third the encoders (34) of the additional single drive (32) of the printing stations (2) are connected to each other each.

## Revendications

1. Machine à imprimer flexographique, en particulier pour impression polychrome, avec au moins une unité d'impression (2), qui comporte un cadre de machine (1), des rouleaux de renvoi (7) montés à l'intérieur de celui-ci, un cylindre de contre-pression (6) logé dans des paliers placés de préférence fixement dans le cadre de machine (1), pour le guidage de la bande (8) à imprimer, un cylindre d'appui (3), deux roues à broches (4, 5) prévues coaxialement à celui-ci et au moins un cylindre de serrage (10), autour duquel est guidée une bande sans fin (11) portant au moins un cliché et pourvue de perforations pour les roues à broches (4, 5), un dispositif de transfert d'encre (13), affecté au cliché de la bande sans fin (11), un dispositif d'entraînement agissant par l'intermédiaire des roues à broches (4, 5) sur la bande sans fin (11) et un dispositif d'entraînement supplémentaire (32), agissant sur la bande sans fin (11), par l'intermédiaire du cylindre d'appui (3), tournant librement par rapport aux roues à broches, pour empêcher que ne soient sautées les perforations de la bande sans fin (11) par rapport aux roues à broches (4, 5), étant prévus, caractérisée en ce que les deux roues à broches (4, 5) sont montées de manière à pouvoir tourner librement l'une par rapport à l'autre, en ce que le dispositif d'entraînement des deux roues à broches (5, 4) est partagé en deux dispositifs d'entraînement partiels (18, 24) commandables séparément, en ce qu'il est prévu un dispositif de mesure (21, 27, 22, 28) pour les positions angulaires momentanées des deux roues à broches (5, 4) l'une par rapport à l'autre et les moments d'entraînement momentanés des deux dispositifs d'entraînement partiels (18, 24) l'un par rapport à l'autre, et en ce qu'il est prévu un dispositif de régulation (37), qui sert d'une part à régler des moments d'entraînement égaux par l'intermédiaire des deux dispositifs d'entraînement partiels (18, 24) pour les roues à broches (5, 4) et d'autre part - en cas de dépassement d'une valeur limite de ces moments d'entraînement précités - pour amorcer un moment supplémentaire, adapté aux exigences, sur la bande sans fin (11), par l'intermédiaire du dispositif d'entraînement supplémentaire (32) du cylindre d'appui (3).

2. Machine à imprimer flexographique selon la revendication 1, caractérisée en ce que les deux dispositifs d'entraînement partiels (18, 24) sont reliés entre eux par une onde électrique, pour la synchronisation des positions angulaires momentanées des deux roues à broches (5, 4).

3. Machine à imprimer flexographique selon la revendication 1 ou 2, caractérisée en ce que les deux dispositifs d'entraînement partiels (18, 24) comportent chacun un moteur électrique (19, 25), avec lequel est relié un capteur de rotation (20, 26) faisant partie intégrante du dispositif de mesure (21, 27), pour la détermination des positions angulaires momentanées des deux roues à broches (5, 4).

4. Machine à imprimer flexographique selon l'une des revendications 1 à 3, caractérisée en ce qu'il est prévu comme dispositif de mesure (22, 28) pour les moments d'entraînement momentanés de chacune des deux roues à broches (5, 4), un dispositif de mesure de la consommation de courant momentanée de chacun des deux moteurs électriques (19, 25).

5. Machine à imprimer flexographique selon l'une des revendications 1 à 4, caractérisée en ce que l'un (18) des deux dispositifs d'entraînement partiels (18, 24) pour les deux roues à broches (5, 4) est prévu en tant que dispositif d'entraînement de guidage pour le dispositif de régulation (37), tandis que l'autre dispositif d'entraînement partiel (24) est conçu en tant que dispositif d'entraînement de copie.

6. Machine à imprimer flexographique selon la revendication 5, caractérisée en ce que le dispositif d'entraînement partiel (18), servant de dispositif d'entraînement de guidage, est coaxial à l'axe commun (23) des roues à broches (4, 5) et du cylindre d'appui (3).

7. Machine à imprimer flexographique selon l'une des revendications 1 à 6, caractérisée en ce que le dispositif d'entraînement supplémentaire (32) pour le cylindre d'appui (3) est coaxial à l'axe commun (23) des roues à broches (4, 5) et du cylindre d'appui (3) et comporte un moteur électrique (33), avec lequel est relié un capteur de rotation (34) faisant partie intégrante du dispositif de mesure (35) et en ce que le dispositif d'entraînement partiel (24), servant de dispositif d'entraînement de copie, est prévu décalé par rapport à l'axe commun (23) des roues à broches (4, 5) et du cylindre d'appui (3).

8. Machine à imprimer flexographique selon l'une des revendications 1 à 7, caractérisée en ce que le cylindre d'appui (3) et/ou le cylindre de serrage (10) est essentiellement réalisé dans un matériau composite aux fibres de carbone, pour réduire le diamètre et le moment d'inertie de masse.

9. Machine à imprimer flexographique selon l'une des revendications 1 à 8, caractérisée en ce que pour plusieurs unités d'impression (2) il est prévu un autre dispositif de régulation (40) d'asservissement, par lequel les transducteurs de vitesse angulaire (20) des dispositifs d'entraînement partiels (18), servant de dispositifs d'entraînement de guidage, des unités d'impression (2), sont reliés entre eux, les transducteurs de vitesse angulaire (26) des dispositifs d'entraînement partiels (24), servant de dispositifs d'entraînement de copie, des unités d'impression (2), sont reliés entre eux et les transducteurs de vitesse angulaire (34) des dispositifs d'entraînement supplémentaires (32) des unités d'impression sont reliés entre eux.
